# EUROPÄISCHE PATENTANMELDUNG

(11) **EP 0 480 093 A1**
(43) Veröffentlichungstag der Anmeldung: **15.04.1992**
(21) Anmeldenummer: 90119568.5
(22) Anmeldetag: 12.10.1990
(51) Int. Cl.: E02D 17/08

(54) **Verbaueinheit für Gräben im Erdreich**

(71) Anmelder: THRESPAL LTD., London WC2H 8HQ (GB)
(72) Erfinder:
(74) Vertreter: Klunker . Schmitt-Nilson . Hirsch

(57) **Zusammenfassung**

Verbaueinheit (2) für Gräben im Erdreich, aufweisend eine erste Verbauplatte (4), eine zweite Verbauplatte (6) und Querstützen (8), welche die beiden Verbauplatten (4, 6) auf Abstand halten und gelenkig an die Verbauplatten (4, 6) angeschlossen sind, wobei zur Einschränkung der Auslenkung der Querstützen (8) Federn (32) vorgesehen sind, dadurch gekennzeichnet,

daß die Querstützen (8) jeweils mittels Lastverteilkonsolen (10), die an der betreffenden Verbauplatte (4; 6) befestigt sind und ein Gelenklager (28) für die betreffende Querstütze (8) aufweisen, an die beiden Verbauplatten (4, 6) angeschlossen sind;

und daß bei den Querstützen (8) jeweils an mindestens einer der beiden Lastverteilkonsolen (10) mindestens eine Feder (32) vorgesehen ist, die zwischen einer Federanschlußstelle der Konsole (10) und einem Endbereich der betreffenden Querstütze (8) eingebaut ist, wobei sich der Querstützen-Endbereich zwischen dem betreffenden Gelenklager (28) und der betreffenden Verbauplatte (4; 6) befindet.

## Beschreibung

Die Erfindung bezieht sich auf eine Verbaueinheit für Gräben im Erdreich.

Eine im Tiefbau häufig vorkommende Arbeit ist das Ausheben von Gräben, insbesondere für unterirdisch zu verlegende Frischwasserleitungen, Abwasserleitungen, Fernwärmeleitungen, Gasleitungen, elektrische Leitungen der unterschiedlichsten Art und dergleichen. Die Gräben werden normalerweise mit Hilfe eines Baggers ausgehoben, und dann müssen die Grabenwände vor der Durchführung der Leitungsverlegearbeitung von innen her abgestützt werden, um ein Einbrechen der Grabenwände in den Graben zu verhindern und um die im Graben arbeitenden Arbeiter gegen Verletzungen durch Einbrechen der Grabenwände zu schützen. Zu diesem Zweck kennt man Graben-Verbaueinheiten, die nach Ausheben des Grabens von oben her in das Grabeninnere abgesenkt werden. Längs des Grabens sind mehrere Verbaueinheiten hintereinander vorhanden. Nach Durchführung der Leitungsverlegearbeiten werden die Verbaueinheiten wieder nach oben herausgehoben und wird der Graben wieder ausgefüllt.

Bekannte Verbaueinheiten bestehen im wesentlichen aus einer ersten Verbauplatte, einer zweiten Verbauplatte und mehreren Querstützen, welche die beiden Verbauplatten auf Abstand halten. Es sind Verbaueinheiten bekannt, bei denen die Querstützen gelenkig an die Verbauplatten angeschlossen sind und Federn vorgesehen sind, die eine Auslenkung der Querstützen aus ihrer normalerweise im wesentlichen rechtwinklig zu den Ebenen der Verbauplatten verlaufenden Erstreckungsrichtung elastisch einschränken. Beim Absenken einer Verbaueinheit in einen ausgehobenen Graben ist es nämlich in der Regel nicht so, daß die beiden Verbauplatten gleichmäßig auf dem Grund des Grabens aufsitzen; vielmehr sitzt die Verbaueinheit primär mit der Unterkante einer der beiden Verbauplatten auf. Ohne gelenkige Anschlüsse der Querstützen würden sehr hohe Biegebeanspruchen auf die Anschlußstellen zwischen den Querstützen und den Verbauplatten kommen. Ohne die Federn würde einer parallelogrammartigen Scherung der Verbauplatten in nachteiliger Weise praktisch kein Widerstand entgegengesetzt. An den Innenseiten der Verbauplatten sind in Abständen stählerne Vertikalträger angebracht, und die Querstützen sind ihrerseits an diese Vertikalträger angeschlossen. Die Federn sind beispielsweise unter etwa 45 zwischen den Querstützen und den Vertikalträgern angebracht.

Der Erfindung liegt die Aufgabe zugrunde, eine Graben-Verbaueinheit verfügbar zu machen, die hinsichtlich des Anschlusses der Querstützen an die Verbauplatten und hinsichtlich der Federanordnung funktionell und herstellungskostenmäßig günstiger ist.

In Lösung dieser Aufgabe ist Gegenstand der Erfindung eine Verbaueinheit für Gräben im Erdreich, aufweisend eine erste Verbauplatte, eine zweite Verbauplatte und Querstützen, welche die beiden Verbauplatten auf Abstand halten und gelenkig an die Verbauplatten angeschlossen sind, wobei zur Einschränkung der Auslenkung der Querstützen Federn vorgesehen sind, dadurch gekennzeichnet, daß die Querstützen jeweils mittels Lastverteilkonsolen, die an der betreffenden Verbauplatte befestigt sind und ein Gelenklager für die betreffende Querstütze aufweisen, an die beiden Verbauplatten angeschlossen sind, und daß bei den Querstützen jeweils an mindestens einer der beiden Lastverteilkonsolen mindestens eine Feder vorgesehen ist, die zwischen einer Federanschlußstelle der Konsole und einem Endbereich der betreffenden Querstütze eingebaut ist, wobei sich der Querstützen-Endbereich zwischen dem betreffenden Gelenklager und der betreffenden Verbauplatte befindet.

Die Lastverteilkonsolen erfüllen eine doppelte Funktion, indem sie die Lasten über einen größeren - vorzugsweise sich im wesentlichen vertikal erstreckenden - Bereich verteilt in die betreffende Verbauplatte einleiten und indem sie Unterbringungsbauteile für die Federn sind. Aufgrund der erfindungsgemäßen Lastverteilkonsolen kann man mit Verbauplatten arbeiten, die keine Vertikal-Aussteifungsträger aufweisen, wobei die Lastverteilkonsolen unmittelbar an den Innenseiten der Verbauplatten befestigt sind; hierauf ist die Erfindung jedoch nicht beschränkt. Es ist günstig, wenn die Lastverteilkonsolen in Vertikalrichtung jeweils eine Länge haben, die mindestens 20 % der Höhe der Verbaueinheit beträgt.

Vorzugsweise sind bei den Querstützen jeweils nur an einer der beiden Lastverteilkonsolen oder an beiden Lastverteilkonsolen zwei Federn vorgesehen, die sich von dem genannten Querstützen-Endbereich aus in entgegengesetze Richtungen erstrecken. Alternativ ist es möglich, pro Querstütze an einer der beiden Lastverteilkonsolen eine Feder vorzusehen, die eine Auslenkung der Querstütze in einer ersten Auslenkungsrichtung einschränkt, und an der anderen der beiden Lastverteilkonsolen eine Feder vorzusehen, die eine Auslenkung der Querstütze in einer zweiten Auslenkungsrichtung einschränkt.

Vorzugsweise haben die Lastverteilkonsolen - in Längsrichtung der Verbaueinheit gesehen - eine im wesentlichen dreieckförmige oder trapezförmige Gestalt, wobei ihre Basisseite der betreffenden Verbauplatte benachbart ist. Die im wesentlichen dreieckförmige oder trapezförmige Gestalt erbringt optimale Lastverteilwirkung zur betreffenden Verbauplatte und vermeidet unnötige Lastverteilkonsollänge im Bereich des Gelenklagers.

Die Lastverteilkonsolen können herstellungsgünstig aus dickem Stahlblech gefertigt sein.

Bevorzugte Ausgestaltungen der Erfindung sind in den abhängigen Ansprüchen angegeben und/oder vorstehend oder nachfolgend genauer erläutert.

Die Erfindung und Ausgestaltungen der Erfindung werden nachfolgend anhand eines zeichnerisch dargestellten Ausführungsbeispiels noch näher erläutert. Es zeigt:
Fig. 1 eine Verbaueinheit, gesehen in deren Längsrichtung;
Fig. 2 ein Detail der Verbauplatte von Fig. 1, teilweise geschnitten und in größerem Maßstab;
Fig. 3 eine perspektivische Ansicht einer Verbauplatte einer Verbaueinheit, wobei Teile zur deutlicheren Veranschaulichung weggelassen sind.

Die in Fig. 1 dargestellte Verbaueinheit 2 besteht im wesentlichen aus einer in Fig. 1 linken, ersten Verbauplatte 4, einer in Fig. 1 rechten, zweiten Verbauplatte 6, einer unteren Reihe von Querstützen 8, einer mittleren Reihe von Querstützen 8, einer oberen Reihe von Querstützen 8 und Lastverteilkonsolen 10, jeweils zwischen einer Querstütze 8 und einer Verbauplatte 4 bzw. 6. Im Einsatzzustand erstrecken sich die Verbauplatten 4 und 6 im wesentlichen vertikal und die Querstützen 8 im wesentlichen horizontal. Die Verbaueinheit 2 kann die gezeichnete Vertikalabmessung haben, könnte aber auch nach oben hin weiter verlängert sein oder oben kürzer sein als in Fig. 1 gezeichnet. Normalerweise weist die Verbaueinheit 2 zwei Querstützen 8 in jeder Reihe auf, die - in Draufsicht gesehen - ziemlich nahe an den Enden der Verbaueinheit 2 vorgesehen sind. Insbesondere bei längeren Verbaueinheiten 2 können pro Querstützenreihe auch mehr Querstützen 8 vorhanden sein.

Jede der Querstützen 8 besteht aus einem in Fig. 1 linken, ersten Stützenabschnitt 8a und einem in Fig. 1 rechten, kürzeren, zweiten Stützenabschnitt 8b, die im wesentlichen miteinander identisch sind. Jeder der Stützenabschnitte 8a bzw. 8b weist ein Basisteil 12 und ein Spindelteil 14 auf. Das Basisteil 12 ist in seinem zur Mitte der Verbaueinheit 2 weisenden Endbereich 16 mit einem Innengewinde versehen, während das Spindelteil 14 mindestens auf einem Teil seiner Länge mit einem Außengewinde versehen ist. Die beiden Spindelteile 14 der beiden Stützenabschnitte 8a und 8b sind etwa mittig durch eine Flanschverbindung 18 fest miteinander verbunden. Bei dem Stützenabschnitt 8a ist ein Linksgewinde und bei dem Stützenabschnitt 8b ein Rechtsgewinde vorgesehen oder umgekehrt. Durch gemeinsames Verdrehen der beiden miteinander verbundenen Spindelteile 14 der betreffenen Querstütze 8 lassen sich die beiden Verbauplatten 4 und 6 auf kleineren bzw. größeren gegenseitigen Abstand bringen. Dies dient insbesondere dazu, die Verbaueinheit 2 zunächst mit Spiel in einen ausgehobenen Graben einsenken zu können und dann auf die beschriebene Weise auf größeren Abstand unter außenseitiger Anlage der beiden Verbauplatten 4 und 6 an die Grabenwand bringen zu können.

Die Lastverteilkonsolen 10 sind in der Sichtrichtung der Fig. 1 im wesentlichen dreieckförmig, wobei die deutlich längere Basisseite 20 an der Innenseite der Verbauplatte 4 anliegt und die Lastverteilkonsole 10 mittels Schrauben 22 an der Verbauplatte 4 befestigt ist. Das hinsichtlich Gestalt und Befestigung an der Verbauplatte 4 Gesagte gilt auch für die in Fig. 1 rechten Lastverteilkonsolen 10. In Sichtrichtung längs der Querstützen 8 haben die Lastverteilkonsolen 10 im wesentlichen die Gestalt eines aufrechten, schmalen Rechtecks.

Die Lastverteilkonsolen 10 sind aus dickem Stahlblech gefertigt, und zwar aus zwei im wesentlichen dreieckförmigen Wangenblechen 24 und einem dazwischen eingeschweißtem, im wesentlichen entsprechend den Schenkeln des Dreiecks gebogenen Querblech 26, das im Bereich der Dreieckspitze unterbrochen ist, so daß zwei identische Querblechabschnitte gebildet sind. Die mittigen Ränder 27 der Querblechabschnitte bilden Anschläge für maximale Ausschwenkbewegungen der Querstützen 8. Die Wangenbleche 24 liegen parallel zur Zeichnungsebene der Fig. 1, während die Ebene des Querblechs 26 rechtwinklig zur Zeichnungsebene liegt. An der der betreffenden Verbauplatte 4 bzw. 6 benachbarten Außenseite sind die Lastverteilkonsolen 10 offen.

Im Bereich der Dreieckspitze weist jede Lastverteilkonsole 10 ein Gelenklager 28 auf. Dort ist der Endbereich des Basisteils 12 des betreffenden Stützenabschnitts 8a bzw. 8b gelenkig angeschlossen.

Die Stützenabschnitte 8a und 8b sind über den Bereich des gelenkigen Anschlusses an der betreffenden Lastverteilkonsole 10 mittels des Gelenklagers 28 in den Innenraum der betreffenden Lastverteilkonsole 10 hinein verlängert. Am dortigen Endbereich des Stützenabschnitts 8a bzw. 8b sind eine nach oben weisende und eine nach unten weisende Lasche 30 vorgesehen. Zwischen jeder der Laschen 30 und dem oberen bzw. unteren Endbereich der betreffenden Lastverteilkonsole 10 ist eine Schraubenfeder 32 eingebaut. Die Zugfedern 32 erstrecken sich also im wesentlichen vertikal und sind mit einem Ende an einer Lasche 30 und mit dem anderen Ende von innen her an dem dort stufenartig geformten Querblech 26 der betreffenden Lastverteilkonsole 10 befestigt. Wenn in Fig 2 die betrachtete Querstütze 8 im Uhrzeigersinn schwenkend relativ zu der ersten Verbauplatte 4 ausgelenkt wird, wird die untere Schraubenfeder 32 elastisch in die Länge gezogen; beim Auslenken entgegen dem Uhrzeigersinn wird die obere Schraubenfeder 32 elastisch in die Länge gezogen. Die Federn 32 können mit Zugvorspannung eingebaut sein.

Jede Verbauplatte 4 bzw. 6 besteht aus vier miteinander verbundenen Abschnitten übereinander, könnte aber auch weitere oder weniger Abschnitte aufweisen. Jede Lastverteilkonsole nimmt etwa 70 % der Höhe des zugeordneten Abschnitts ein, wobei dem untersten Abschnitt keine Querstütze zugeordnet ist.

Die gezeichneten Verbauplatten 4 und 6 sind von neuartiger Konstruktion. Sie sind insgesamt aus dickem Stahlblech gefertigt und bestehen im wesentlichen aus einem außenseitigen, ebenen Blech 40, einem innenseitigen Blech 42 und - zwischen den Blechen 40 und 42 angeordnet - einem zick-zack-förmigen Zwischenblech 44. Das innenseitige Blech 42 ist mit Ausnahme seines unteren Endbereichs eben und parallel zum außenseitigen Blech 40. Im unteren Endbereich verläuft das innenseitige Blech 42 spitzwinklig hin zu dem außenseitigen Blech 40, so daß dort eine Schneide 46 gebildet ist. Das Zwischenblech 44 ist so ausgerichtet, daß seine Umbiegekanten 48 in Längsrichtung der Verbaueinheit 2, also senkrecht zur Zeichnungsebene der Fig. 1, verlaufen. Der entsprechende, an dem außenseitigen Blech 40 anliegende Teil der Umbiegekanten 48 ist an diesem Blech 40 mittels Punktschweissungen 50 befestigt, während der andere, an dem Blech 42 anliegende Teil der Umbiegekanten an diesem Blech durch die Punktschweißungen 52 befestigt ist. Stattdessen können auch andere Verschweißungsarten, Verschrauben, Vernieten, Verkleben und dergleichen vorgesehen sein.

In Fig. 2 ist eine Teillänge des Zwischenblechs 44 weggeschnitten, damit man das außenseitige Blech 40 sieht. Ein größerer Teil des innenseitigen Blechs 42 ist weggeschnitten, damit man das Zwischenblech 44 und das außenseitige Blech 40 sieht. Die schwarz gezeichneten Bereiche des Zwischenblechs 44 sind diejenigen, die von hinten in Fig. 2 nach vorn in Fig. 2 auf den Betrachter zulaufen.

In der Blickrichtung der Fig. 1 stellt somit die Konstruktion der Verbauplatte 4 bzw. 6 einen Gitterträger dar, der die aufgrund des äußeren Erdrucks und der Lastverteilkonsolen 10 einwirkenden Biegelasten bei geringem Materialeinsatz aufnimmt. Wenn man die Verbauplatte 4 bzw. 6 in einem Horizontalschnitt betrachtet, hat man die Konfiguration eines Kastenträgers, der die eingebrachte Biegelast im Abstand zwischen den Querstützen 8 einer betrachteten Reihe von Querstützen 8 bei minimalem Materialeinsatz aufnimmt. Aufgrund der Konstruktion der Verbauplatte 4 bzw. 6 kann auf versteifende Träger der Verbauplatte verzichtet werden.

## Patentansprüche

1. Verbaueinheit (2) für Gräben im Erdreich, aufweisend eine erste Verbauplatte (4), eine zweite Verbauplatte (6) und Querstützen (8), welche die beiden Verbauplatten (4, 6) auf Abstand halten und gelenkig an die Verbauplatten (4, 6) angeschlossen sind, wobei zur Einschränkung der Auslenkung der Querstützen (8) Federn (32) vorgesehen sind, dadurch gekennzeichnet,
daß die Querstützen (8) jeweils mittels Lastverteilkonsolen (10), die an der betreffenden Verbauplatte (4; 6) befestigt sind und ein Gelenklager (28) für die betreffende Querstütze (8) aufweisen, an die beiden Verbauplatten (4, 6) angeschlossen sind;
und daß bei den Querstützen (8) jeweils an mindestens einer der beiden Lastverteilkonsolen (10) mindestens eine Feder (32) vorgesehen ist, die zwischen einer Federanschlußstelle der Konsole (10) und einem Endbereich der betreffenden Querstütze (8) eingebaut ist, wobei sich der Querstützen-Endbereich zwischen dem betreffenden Gelenklager (28) und der betreffenden Verbauplatte (4; 6) befindet.

2. Verbaueinheit nach Anspruch 1, dadurch gekennzeichnet,
daß bei den Querstützen (8) jeweils nur an einer der beiden Lastverteilkonsolen (10) oder an beiden Lastverteilkonsolen (10) zwei Federn (32) vorgesehen sind, die sich von dem Querstützen-Endbereich aus in entgegengesetzte Richtungen erstrecken.

3. Verbaueinheit nach Anspruch 1 oder 2,
dadurch gekennzeichnet,
daß die Federn (32) Schraubenfeder sind.

4. Verbaueinheit nach einem der Ansprüche 1 bis 3,
dadurch gekennzeichnet,
daß die Lastverteilkonsolen (10) - in Längsrichtung der Verbaueinheit (2) gesehen - im wesentlichen dreieckförmig oder trapezförmig sind, wobei ihre Basisseite (20) der betreffenden Verbauplatte (4; 6) benachbart ist.

5. Verbaueinheit nach einem der Ansprüche 1 bis 4,
dadurch gekennzeichnet,
daß sich die Lastverteilkonsolen (10) im wesentlichen vertikal erstrecken.

6. Verbaueinheit nach einem der Ansprüche 1 bis 5,
dadurch gekennzeichnet,
daß die Lastverteilkonsolen (10) in Vertikalrichtung jeweils eine Länge von mindestens 20 %, vorzugsweise mindestens 30 %, der auf die betreffende Querstütze (8) entfallenden Höhe der Verbaueinheit (2) haben.

7. Verbaueinheit nach einem der Ansprüche 1 bis 6,
dadurch gekennzeichnet,
daß untereinander mehrere Reihen von Querstützen (8) vorgesehen sind.

8. Verbaueinheit nach einem der Ansprüche 1 bis 7,
dadurch gekennzeichnet,
daß die Querstützen (8) jeweils aus zwei im mittleren Bereich der Verbaueinheit (2) miteinander verbundenen Stützenabschnitten (8a, 8b) bestehen und daß jeder der beiden Stützenabschnitte (8a; 8b) ein mit einem Innengewinde versehenes Basisteil (12) und ein mit einem Außengewinde versehenes Spindelteil (14) aufweist, wobei vorzugsweise bei einem der beiden Stützenabschnitte (8a; 8b) ein Linksgewinde und bei dem anderen der beiden Stützenabschnitte (8a; 8b) ein Rechtsgewinde vorgesehen ist.

9. Verbaueinheit nach einem der Ansprüche 1 bis 8,
dadurch gekennzeichnet,
daß die Lastverteilkonsolen (10) ohne zwischengeschalteten Vertikalträger unmittelbar an der betreffenden selbsttragenden Verbauplatte (4; 6) befestigt sind.

10. Verbaueinheit nach einem der Ansprüche 1 bis 9,
dadurch gekennzeichnet,
daß die Lastverteilkonsolen (10) jeweils aus dickem Stahlblech gefertigt sind, vorzugsweise aus mehreren miteinander verschweißten Stahlblechteilen.
